# EUROPÄISCHE PATENTSCHRIFT

(11) **EP 0 061 040 B1**
(45) Veröffentlichungstag und Bekanntmachung des Hinweises auf die Patenterteilung: **07.08.1985**
(21) Anmeldenummer: 82101725.8
(22) Anmeldetag: 05.03.1982
(51) Int. Cl.: B05C 9/14, B27G 11/00

(54) **Schmelz- und Auftragsvorrichtung für Schmelzkleber**
Melting and depositing apparatus for a hot melt glue
Dispositif de fusion et de dépôt d'adhésif fusible

(30) Priorität: 12.03.1981 DE 3109369
(43) Veröffentlichungstag der Anmeldung: 29.09.1982
(73) Patentinhaber: REICH Spezialmaschinen GmbH, 72622 Nürtingen (DE)
(72) Erfinder: Dettelbach, Alfred, D-7000 Stuttgart-50 (DE); Henzler, Roland, D-7440 Nürtingen-Raidwangen (DE)

## Beschreibung

Die Erfindung betrifft eine Vorrichtung gemäß Oberbegriff von Anspruch 1.

Dazu ist es aus der DE-A 27 31 799 bekannt, festen Schmelzkleber in Form von zylindrischen Einheiten in einer Schmelzkammer durch einen Förderkolben gegen eine Schmelzwand zu drücken und den geschmolzenen Schmelzkleber über eine Auftragsvorrichtung auf die Schmalfläche eines Werkstücks aufzutragen.

Schmelzklebereinheiten werden dabei von einem Magazin über eine Zuführöffnung der Schmelzkammer zugeführt, wobei ein mit dem Förderkolben verbundener Verschlußschieber das Magazin während des Förderhubes absperrt.

Unter Schmelzkleber seien im folgenden alle bei Raumtemperatur festen Kleber auf Kunststoffbasis verstanden, die zur Auftragung auf das Werkstück durch Erhitzung verflüssigt werden und die nach dem Zusammenfügen der Werkstücke sofort erstarren.

Die ursprüngliche handelsübliche Form von Schmelzkleber ist das Granulat ; es liegt daher nahe, auch bei einer Schmelz- und Auftragsvorrichtung der eingangs genannten Art Granulat zu verwenden. Dieses würde jedoch vom Förderhub teilweise wieder in den Vorratsbehälter zurückgedrückt werden und den Förderkolben in der Schmelzkammer verklemmen.

Aufgabe der vorliegenden Erfindung ist es daher, eine Schmelz- und Auftragsvorrichtung der eingangs genannten Art zu schaffen, mit der auch Schmelzkleber in Granulatform einwandfrei verarbeitet werden kann und die ein störungsfreies Füllen der Schmelzkammer ermöglicht.

Diese Aufgabe wird durch die im kennzeichnenden Teil von Anspruch 1 angegebenen Merkmale gelöst..

Durch die erfindungsgemäße Verwendung eines vom Förderkolben getrennten Verschlußschiebers in der Zuführöffnung der Schmelzkammer ist ein sicherer Verschluß des Vorratsbehälters nach dem Füllvorgang gewährleistet. Das Schmelzklebergranulat kann dann vom Förderkolben störungsfrei in Richtung Schmelzwand gedrückt werden. Durch die Verwendung eines Endschalters und damit verbundenen Verzögerungselementen der vom Förderkolben betätigbar ist, wird gewährleistet, daß der Förderhub erst einsetzt, nachdem die Schmelzkammer mit Granulat gefüllt ist und der Verschlußschieber die Zuführöffnung verschlossen hat.

Bei einer vorteilhaften Ausführungsform der Erfindung ist sowohl der Verschlußschieber als auch die gegenüberliegende Wand der Schmelzkammer mit je einer Messerkante versehen, die das im Vorratsbehälter befindliche Schmelzklebergranulat sicher von der Füllung der Schmelzkammer trennt.

Zum raschen Wechsel der Schmelzklebersorte läßt sich der Vorratsbehälter auswechseln, wobei seine der Schmelzkammer zugewandte Öffnung durch einen Sperrschieber verschließbar ist.

Der auf die Schmelzkammer aufgesetzte Vorratsbehälter läßt sich durch eine Verriegelung sichern, die gleichzeitig so mit einem Unterbrecherschalter zusammenwirkt, daß die Verschiebeeinheit zur Betätigung des Verschlußschiebers nur dann betätigbar ist, wenn sich die Verriegelung in ihrer Verriegelungssteliung befindet.

Im folgenden ist ein Ausführungsbeispiel der Erfindung unter Bezugnahme auf die Zeichnungen näher beschrieben.

Es zeigen :
Figur 1 Gesamte Schmelz- und Auftragsvorrichtung schematisch, teilweise geschnitten
Figur 2 Schnitt nach Linie li-li in Fig. 1

Wie Fig. 1 zeigt, ist eine Schmelzvorrichtung 1 mit einer Auftragsvorrichtung 2 verbunden, die beim vorliegenden Ausführungsbeispiel mit einem Düsenkörper 3 versehen ist, doch auch als Auftragsrolle ausgebildet sein kann. Die Schmelzvorrichtung 1 weist eine Schmelzkammer 4 auf, die an ihrem der Auftragsvorrichtung 2 zugewandten Ende durch einen beheizbaren . Schmelzeinsatz 5 abgeschlossen ist. Ein in der Schmelzkammer 4 verschiebbar gelagerter Förderkolben 6 ist mit dem Kolben 7 eines Druckluftzylinders 8 verbunden.

Jeweils am Ende des Hubes von Kolben 7 ist außerhalb von Druckluftzylinder 8 je ein induktiv betätigbarer erster Endschalter 9 und zweiter Endschalter 10 angeordnet.

Die Schmelzkammer 4 von quadratischem Querschnitt ist von einer Wand 11 umschlossen, die nach oben durch eine Zuführöffnung 12 unterbrochen ist. In der oberen Wand 11 ist ein Verschlußschieber 13 verschiebbar gelagert und durch eine als Druckluftzylinder mit Druckluftkolben ausgebildete Verschiebeeinheit 14 in Richtung Zuführöffnung 12 bewegbar. An seinem der Zuführöffnung 12 zugewandten Ende weist der Verschlußschieber 13 eine Messerkante 15 auf, der eine Messerkante 16 in der Wand 11 gegenüberliegt.

In die Zuführöffnung 12 mündend ist an der Wand 11 ein Vorratsbehälter 17 abnehmbar angeordnet, der sich nach oben konisch erweitert und zur Aufnahme des festen Schmelzkleber-Granulats 18 dient.

Am unteren Ende weist der Vorratsbehälter 17 zu beiden Seiten Riegel 19, 19' auf (Fig. 2), deren Zentrierzapfen 20 in Bohrungen 21 eingreifen, die in Augen 22 von Wand 11 angebracht sind. Mit dem Riegel 19 ist ferner ein Sperrzapfen 23 verbunden, der in der Verriegelungsstellung von Riegel 19 unter eine Lasche 24 von Vorratsbehälter 17 geschwenkt wird.

In der Verriegelungsstellung betätigt Riegel 19' weiterhin einen Unterbrecherschalter 25, der so mit einem nicht dargestellten Schalter der Verschiebeeinheit 14 zusammenwirkt, daß diese den Verschlußschieber 13 nur bewegt, wenn Riegel 19 den Unterbrecherschalter 25 betätigt. Sowohl das Einschwenken von Sperrzapfen 23 als auch die Betätigung von Unterbrecherschalter 25 erfolgt durch ein Verschwenken der Riegel 19, 19' mit den Hebeln 26.

Der Vorratsbehälter 17 ist an seinem unteren Ende mit einem Sperrschieber 27 versehen, der die Austrittsöffnung verschließt, wenn der Vorratsbehälter 17 von der Schmelzvorrichtung 1 abgenommen wird, solange sich noch Schmelzkleber-Granulat 18 im Vorratsbehälter 17 befindet.

Zum Betrieb der erfindungsgemäßen Schmelz-und Auftragsvorrichtung wird zunächst der mit Schmelzkleber-Granulat 18 gefüllte Vorratsbehälter 17 bei geschlossenem Sperrschieber 27 auf die Wand 11 von Schmelzkammer 4 aufgesetzt. Durch Verschwenken der Riegel 19, 19' über Hebel 26 wird der Vorratsbehälter 17 mit der Wand 11 verriegelt und gleichzeitig der Unterbrecherschalter 25 betätigt.

Nach Betätigung eines nicht dargestellten Startschalters werden Verschlußschieber 13 und Förderkolben 6 in ihre in Fig. 1 ausgezogen gezeichnete Füllstellung verschoben, so daß Schmelzkleber-Granulat 18 nach dem Öffnen von Sperrschieber 27 durch die Zuführöffnung 12 in die Schmelzkammer 4 gelangen und diese ausfüllen kann.

Nach dem Umschalten des Startschalters auf Betriebsstellung schließt der Verschlußschieber 13 die Zuführöffnung 12 und trennt dabei die Schmelzkammer 4 sicher vom Vorratsbehälter 17. Über ein nicht dargestelltes Verzögerungselement wird daraufhin der Kolben 7 so mit einem verhältnismäßig geringen Ruhedruck beaufschlagt, daß der Förderkolben 6 das in der Schmelzkammer 4 befindliche Schmelzkleber- Granulat 18 in Richtung auf den beheizten Schmelzeinsatz 5 drückt. Dabei werden die an diesen anliegenden Teile des Schmelzklebe7r-Granulats geschmolzen. Die Aufrechterhaltung des Ruhedrucks soll verhindern, daß das elastische, wenig verdichtete Granulat den Kolben 7 zu weit nach hinten verschiebt.

Die weitere Funktion der Schmelz- und Auftragsvorrichtung entspricht jetzt der in der DE-OS 27 31 799 beschriebenen Schmelz- und Auftragsvorrichtung, wobei der Förderkolben 6 durch die Vorder- und Hinterkante eines nicht dargestellten, durch eine Kantenanleimmaschine im Durchlauf geförderten Werkstücks über Tastschalter so gesteuert wird, daß der Kolben 7 jeweils mit einem höheren Druck beaufschlagt wird und daß der Drehschieber 28 über einen nicht dargestellten Druckluftkolben so verdreht wird, daß sich die Düsenöffnungen 29 öffnen und geschmolzener Schmelzkleber auf die seitlichen Schmalflächen des Werkstücks gelangen kann.

Gelangt der Förderkolben 6 am Ende seines Förderhubs in die in Fig. 1 strichpunktiert gezeichnete Stellung, dann wird der erste Endschalter 9 von Kolben 7 induktiv so beeinflußt, daß dieser über ein nicht dargestelltes Druckluftventil den Förderkolben 6 wieder in seine ausgezogen gezeichnete Füllstellung steuert.

Uber ein Verzögerungselement wird ebenso Verschiebeeinheit 14 so beaufschlagt, daß Verschlußschieber 13 die Zuführöffnung 12 öffnet, so daß weiteres Schmelzkleber-Granulat 18 in die Schmelzkammer 4 gelangen kann.

Ein weiteres Zeitverzögerungselement bewirkt nach einer gewissen Zeit wieder das Schließen der Zuführöffnung 12 durch den Verschlußschieber 13 und die Beaufschlagung von Kolben 7 durch einen niederen Ruhedruck.

Sollte sich jedoch beim Erreichen der strichpunktiert gezeichneten Endstellung von Förderkolben 6 ein Werkstück vor den Düsenöffnungen 29 befinden, dann bewirkt ein nicht dargestelltes Verzögerungselement eine Verzögerung der Rückwärtsbewegungen von Förderkolben 6 und Verschlußschieber 13, bis das Werkstück die Düsenöffnungen 29 völlig überfahren hat.

Beim Füllen der Schmelzkammer 4 mit Schmelzkleber-Granulat 18 kann zum Umsteuern des Förderkolbens 6 und des Verschlußschiebers 13 anstelle eines Verzögerungselements auch ein zweiter Endschalter 10 vorgesehen sein, der vom Kolben 7 in seiner hintersten Füllstellung induktiv betätigbar ist.

Für den Fall, daß sich im Vorratsbehälter 17. kein Schmelzkleber-Granulat 18 mehr befindet, kann als weitere Sicherung ein mit dem 1. Endschalter 9 verbundenes, nicht dargestelltes Zeitrelais vorgesehen sein, das die Bewegung vom Kolben 7 und Verschlußschieber 13 überwacht.

Befindet sich nämlich kein Granulat in der Schmelzkammer 4, dann kann Kolben 7 nach Erreichen der Füllstellung sofort wieder umkehren und zum Endschalter 9 gelangen. In diesem Fall steuert das Zeitrelais ein Sperrorgan an der Eingabeseite der Kantenanleimmaschine so in eine Sperrstellung, daß keine Werkstücke mehr eingegeben werden können. Dies ist erst wieder nach den Nachfüllen des Vorratsbehälters 17 mit Schmelzkleber-Granulat möglich.

Zum Auftragen des flüssigen Schmelzklebers auf die Seitenfläche des Werkstücks kann anstelle eines Düsenkörpers 3 mit Düsenöffnungen 29 auch eine Auftragsrolle verwendet werden, der der flüssige Schmelzkleber wieder von der Schmeizvorrichtung 1 zugeführt wird.

## Patentansprüche

1. Schmelz- und Auftragsvorrichtung für Schmelzkleber, insbesondere bei Kantenanleimmaschinen für durchlaufende Werkstücke, mit den Merkmalen
a) einer Schmelzkammer (4) an deren der Auftragsvorrichtung (2) zugewandtem Ende eine beheizbare, mit Austrittsöffnungen versehene Schmelzwand (5) angeordnet ist,
b) einem in der Schmelzkammer (4) verschiebbar gelagerten, kraftbetriebenen, vom Werkstück steuerbaren Förderkolben (6) und
c) einer in die Schmelzkammer (4) führende Zuführöffnung (12), in die ein Vorratsbehälter (17) für den festen Schmelzkleber (18) mündet und die durch einen Verschlußschieber absperrbar ist, dadurch gekennzeichnet, daß zur Verschiebung des unabhängig vom Förderkolben (6) betätigbaren Verschlußschiebers (13) eine kraftbetriebene Verschiebeeinheit (14) vorgesehen ist, und daß ein vom Förderkolben (6) betätigbarer erster Endschalter (9) die Öffnungsbewegung und ein damit verbundenes Verzögerungselement die Schließbewegung des Verschlußschiebers (13) steuert.

2. Schmelz- und Auftragsvorrichtung nach Anspruch 1, dadurch gekennzeichnet, daß der Förderkolben (6) zum Auftragen des Schmelzklebers mit einem erhöhten Arbeitsdruck und bei Nichtbetätigung der Auftragsvorrichtung (2) mit einem verringertn Ruhedruck beaufschlagbar ist.

3. Schmelz- und Auftragsvorrichtung nach Anspruch 1 oder 2, dadurch gekennzeichnet, daß der Verschlußschieber (13) an seinem der Zuführöffnung (12) zugewandten Ende eine Messerkante (15) aufweist.

4. Schmelz- und Auftragsvorrichtung nach Anspruch 3, dadurch gekennzeichnet, daß an der der Messerkante (15) des Verschlußschiebers (13) gegenüberliegenden Wand (11) der Schmelzkammer (4) ebenfalls eine Messerkante (16) angeordnet ist.

5. Schmelz- und Auftragsvorrichtung nach einem der Ansprüche 1 bis 4, dadurch gekennzeichnet, daß der Vorratsbehälter (17) abnehmbar mit der Schmelzkammer (4) verbunden ist.

6. Schmelz- und Auftragsvorrichtung nach Anspruch 5, dadurch gekennzeichnet, daß am mündungsseitigen Ende des Vorratsbehälters (17) ein mit diesem verbundener Sperrschieber (27) vorgesehen ist.

7. Schmelz- und Auftragsvorrichtung nach Anspruch 5 oder 6, dadurch gekennzeichnet, daß zur Sicherung des Vorratsbehälters (17) ein Riegel (19') vorgesehen ist, der mit einem Unterbrecherschalter (25) so zusammenwirkt, daß bei Entriegelungsstellung des Riegels (19') die Verschiebeeinheit (14) nicht betätigbar ist.

8. Schmelz- und Auftragsvorrichtung nach einem der Ansprüche 2 bis 7, dadurch gekennzeichnet, daß ein mit dem ersten Endschalter (9) verbundenes Zeitrelais vorgesehen ist, durch das bei Fehlen von Schmelzkleber-Granulat (18) in der Schmelzkammer (4) ein an sich bekanntes Sperrorgan an der Eingabeseite der Kantenanleimmaschine so in eine Sperrstellung steuerbar ist, daß keine Werkstücke mehr eingegeben werden können.

## Claims

1. Melting device and applicator for hot melt adhesive, in particular for edge banding machines for continuously moving workpieces, comprising
a) a melting chamber (4) having a heatable melting wall (5) with discharge openings provided at its end facing away from the applicator (2),
b) a power-operated delivery piston (6) disposed in sliding relationship within the melting chamber for being controlled by the workpiece, and
c) an inlet opening (12) to the melting chamber (4) which communicates with a supply vessel (17) for the solid hot melt adhesive (18) and which can be shut off by a slide gate, characterized in that a power-operated actuating unit (14) is provided for displacing the slide gate which can be operated independently of the delivery piston (6). and that a first limit switch (9) operable by the delivery piston (6) controls the opening movement while a delay element connected therewith controls the closing movement of the slide gate (13).

2. Melting device and applicator according to claim 1, characterized in that the delivery piston (6) can be subjected to an increased working pressure for applying the hot melt adhesive, and to a reduced off-load pressure during the inoperative period of the applicator (2).

3. Melting device and applicator according to claim 1 or 2, characterized in that the slide gate (13) is provided with a cutting edge (15) at its end facing the inlet opening (12).

4. Melting device and applicator according to claim 3, characterized in that another cutting edge (16) is arranged on the wall (11) of the melting chamber (4) opposite the cutting edge (15) of the slide gate (13).

5. Melting device and applicator according to any of claims 1 to 4, characterized in that the supply vessel (17) is detachably connected with the melting chamber (4).

6. Melting device and applicator according to claim 5, characterized in that a slide gate (27) is provided on and connected with the outlet end of the supply vessel (17).

7. Melting device and applicator according to claim 5 or 6, characterized in that the supply vessel (17) is protected by a bar (19') which coacts with a circuit breaker (25) in such a manner that the actuating unit (14) cannot be operated as long as the bar (19') is in its unlocked position.

8. Melting device and applicator according to any of claims 2 to 7, characterized in that a timing relay connected to the first limit switch is arranged for causing a conventional blocking element arranged on the infeed side of the edge banding machine to move into a blocking position in which no further workpieces can be fed in when no granulated hot melt adhesive (18) is present in the melting chamber (4).

## Revendications

1. Dispositif de fusion et d'application pour colle à fusion, notamment pour machines à plaquer les chants au défilé pour pièces à travailler continues, caractérisé par
a) une chambre de fusion (4), à l'extrémité - faisant face au dispositif d'application (2) - de laquelle est disposée une paroi de fusion (5) chauffable, dotée d'orifices de sortie,
b) un piston d'alimentation (6) mobile logé dans la chambre de fusion (4) et pouvant être commandé par la pièce à travailler, et
c) un orifice d'alimentation (12) donnant accès à la chambre de fusion (4), orifice dans lequel débouche un réservoir d'approvisionnement (17) destiné à la colle à fusion ferme (18) et qui peut être fermé par une barre d'enclenchement, caractérisé par le fait que, pour le déplacement de la barre d'enclenchement (13), pouvant être actionnée indépendamment du piston d'alimentation (6), un organe de déplacement mécanique (14) est prévu, et qu'un premier fin de course (9), pouvant être actionné par le piston d'alimentation (6), commande le mouvement d'ouverture et qu'un élément de temporisation relié à celui-ci commande le mouvement de fermeture de la barre d'enclenchement (13).

2. Dispositif de fusion et d'application d'après la revendication 1, caractérisé par le fait que le piston d'alimentation (6) peut admettre une pression de service accrue pour l'application de la colle à fusion et une pression de repos réduite en cas de non-actionnement du dispositif d'application (2).

3. Dispositif de fusion et d'application d'après la revendication 1 ou 2, caractérisé par le fait que la barre d'enclenchement (13) présente une arête de couteau (15) à son extrémité faisant face à l'orifice d'alimentation (12).

4. Dispositif de fusion et d'application d'après la revendication 3, caractérisé par le fait que, sur la paroi (11) opposée à l'arête de couteau (15) de la barre d'enclenchement (13), une arête de couteau (16) est également disposée.

5. Dispositif de fusion et d'application d'après l'une des revendications 1 à 4, caractérisé par le fait que le réservoir d'approvisionnement (17) est relié à la chambre de fusion (4) tout en étant amovible.

6. Dispositif de fusion et d'application d'après la revendication 5, caractérisé par le fait que, à l'extrémité du réservoir d'approvisionnement (17) située du côté ouverture, une barre d'enclenchement (27) reliée à celui-ci est prévue.

7. Dispositif de fusion et d'application d'après la revendication 5 ou 6, caractérisé par le fait que, pour la sûreté du réservoir d'approvisionnement (17) est prévu un verrou (19') qui opère conjointement avec un discontacteur (25) de telle manière que, en position de déverrouillage du verrou (19'), l'organe de déplacement (14) ne peut être actionné.

8. Dispositif de fusion et d'application d'après l'une des revendications 2 à 7, caractérisé par le fait qu'un relais temporisé relié au premier fin de course (9) est prévu, grâce auquel, en cas de défaut de granulés de colle à fusion (18) dans la chambre de fusion (4), un organe de blocage, connu en soi, peut, du côté entrée de la machine à plaquer les chants au défilé, être mis en position de blocage de telle manière qu'aucune pièce à travailler ne puisse plus être introduite.
